# EUROPÄISCHE PATENTSCHRIFT

(11) **EP 0 272 538 B1**
(45) Veröffentlichungstag und Bekanntmachung des Hinweises auf die Patenterteilung: **19.02.1992**
(21) Anmeldenummer: 87118127.7
(22) Anmeldetag: 08.12.1987
(51) Int. Cl.: B65B 55/10

(54) **Vorrichtung zum Entkeimen von Lebensmittelbehältern**
Device for disinfecting food containers
Dispositif pour désinfecter des récipients pour nourriture

(30) Priorität: 24.12.1986 DE 3644486
(43) Veröffentlichungstag der Anmeldung: 29.06.1988
(73) Patentinhaber: Leifeld & Lemke Maschinenfabrik GmbH & Co. KG, D-32120 Hiddenhausen (DE)
(72) Erfinder: Lierke, Ernst Günter, Dr., D-6231 Schwalbach (DE)
(74) Vertreter: Stracke, Alexander, Dipl.-Ing.

(56) Entgegenhaltungen:
- EP-A- 0 158 805

## Beschreibung

Die Erfindung betrifft eine Vorrichtung zum Entkeimen von Lebensmittelbehältern, insbesondere von Bechern aus Kunststoff zur Aufnahme von Milchprodukten, unter Verwendung eines Entkeimungsmittels, mit einem Aerosolgenerator mit MHz-Ultraschallwandler zum Erzeugen von Tröpfchen des Entkeimungsmittels und mit einer Abscheideeinrichtung, in der die mittels Luftströmung zugeführten Tröpfchen durch Koronaentladung aufgeladen und elektrostatisch auf die Flächen eines Behälters niedergeschlagen werden, wobei die Abscheideeinrichtung aus einem in den Behälter eingreifenden Abscheidekopf mit einer zentralen von einem Generator gespeisten Spitzenelektrode, aus einer den Behälter umschließenden äußeren Elektrode und aus einer Hilfselektrode am endseitigen Teil des Abscheidekopfes besteht, die mit der äußeren Elektrode ein elektrisches Feld bildet.

Aus der Zusatzpatentanmeldung DE 34 40 014 in Verbindung mit der Hauptpatentanmeldung DE 34 14 268 ist eine derartige Vorrichtung zum Entkeimen von Lebensmittelbehältern bekannt.

Aufgabe der Erfindung ist es, den dabei verwendeten Abscheidekopf hinsichtlich seiner Funktion weiter zu verbessern. Darüber hinaus soll der Abscheidekopf eine hohe Sicherheit bei möglicher Zersplitterung bieten sowie ein leichtes Einrichten und Auswechseln der Spitzenelektrode ermöglichen.

Diese Aufgaben werden erfindungsgemäß durch die im kennzeichnenden Teil der Ansprüche angegebenen Merkmale gelöst.

Die Erfindung soll nachfolgend anhand der Zeichnung näher erläutert werden. Dabei zeigen:
- Fig. 1: den Abscheidekopf in seiner bisherigen Ausgestaltung,
- Fig. 2: eine Schnittdarstellung gemäß der Schnittlinie A-B in Fig. 1,
- Fig. 3 und 4: den Abscheidekopf mit den erfindungsgemäßen Verbesserungen.

Der Abscheidekopf 2 besteht aus einem Glaskörper 20 mit einer im Zentrum verlaufenden Spitzenelektrode 3, die von einem Hochspannungsgenerator gespeist wird. Der Glaskörper 20 wird endseitig von einer Metallfolie als Hilfselektrode 4 umschlossen. Zwischen den Elektroden 3 und 4 und einer Gegenelektrode 5 als Masse, die den mit einem Entkeimungsmittel zu belegenden Behälter aufnimmt, wird das elektrostatische Feld gebildet, durch das die an der Spitzenelektrode 3 durch Koronaentladung aufgeladenen Tröpfchen des Entkeimungsmittels an der Behälterwand elektrostatisch niedergeschlagen werden.

Die in einem Aerosolgenerator mit MHz-Ultraschallwandler kontinuierlich erzeugten Tröpfchen des Entkeimungsmittels werden mit Hilfe eines getakteten Luftstromes dem Abscheidekopf 2 zugeführt, wobei sich die Menge des Entkeimungsmittels über die Taktlänge steuern läßt.

Der Glaskörper 20 des Abscheidekopfes 2 ist als doppelwandiger Körper ausgestaltet, in dem der Strömungskanal 2a für das Entkeimungsmittel von einem mit erwärmter Luft beaufschlagbaren zweiten Strömungskanal 2b umgeben ist.

Abscheidekopf 2 und Gegenelektrode 5 werden über nicht gezeigte Betätigungsmittel taktweise zwischen einer den Behälter zwischen sich einschließenden Arbeitsstellung und einer vom Behälter entfernt liegenden Öffnungsstellung verfahren.

Bei der Beschichtung der Flächen eines Behälters mit größeren Mengen des Entkeimungsmittels lädt sich die zu beschichtende Isolatorfläche durch die abgeschiedenen durch Koronaentladung elektrisch aufgeladenen Aerosoltropfen mehr oder weniger schnell auf, bis durch die Flächenladung ein elektrisches Gleichfeld aufgebaut wird, das die Feldstärke an der Koronaspitze abschirmt. Die Koronaentladung erlischt dann und beendet die elektrostatische Aerosolaufladung und -abscheidung.

Nach einer ersten funktionellen Verbesserung der Erfindung kann das Erlöschen der Koronaentladung und damit die Begrenzung der Abscheidewirkung dadurch verhindert werden, daß man nach dem meßbaren Ruckgang oder dem Erlöschen des Koronastromes infolge Feldabschirmung die Polarität der Koronaspitze wechselt, d. h. diese abwechselnd an positive oder negative Spannung legt. Der Aerosolstrom wird dann abwechselnd negativ oder positiv geladen und in beiden Fällen im Feld zwischen Koronaspitze und Masseelektrode zur dazwischenliegenden Isolatorfläche geführt und abgeschieden.

Die vorhergehende gegenpolare Flächen-Aufladung bewirkt eine effektive Feldstärkenerhöhung, die erst durch weitere Abscheidung allmählich wieder abgebaut wird. Durch periodisches Umpolen der Koronaspitze läßt sich auf diese Weise beliebig viel Feinstaerosol vollständig und gleichmäßig an den Behälterflächen abscheiden.

In der hier eingesetzten Geräteanordnung zum Entkeimen von Lebensmittelbehältern wird der Abscheidekopf 2 von oben in den Behälter eingeführt, um feinste Aerosoltropfen in Mono- oder Doppelschichten auf ihren Innenflächen abzuscheiden.

Bei dichtem Aerosolstrom kommt es insbesondere bei Richtungsänderungen des Aerosolstroms infolge von Fliehkräften durch den das Aerosol tragenden Gasstrom sowie durch "Tropfenbombardement" des Abscheidekopfes 2 zu unerwünschten Aerosolabscheidungen auf dem Abscheidekopf. Als Folge dieser Abscheidung können größere Tropfen der abzuscheidenden Flüssigkeit auf die zu beschichtenden Flächen fallen, was die gleichmäßige Beschichtung beeinträchtigt und das darauffolgende Abtrocknen oder Fixieren der Schichten verzögert. Um diesem Mangel abzuhelfen, wird bekanntlich der innen hohle Abscheidekopf 2 mit erwärmter Luft vorgeheizt, damit eventuell angelagerte Tröpfchen direkt verdampfen können.

Bei der Optimierung dieser Flächenheizung hat sich gemäß einer weiteren Verbesserung der Erfindung herausgestellt, daß eine Flüssigkeits-Umlaufheizung aufgrund eines wesentlich besseren Wärmeübergangs effektiver ist als eine Warmluftheizung. Die Höhe der Heiztemperatur richtet sich aber stets nach der "schwächsten Stelle" am Abscheidekopf 2, das ist die Stelle, an der der Aerosolstrom mit großer Geschwindigkeitskomponente mehr oder weniger senkrecht auf die Abscheidekopffläche auftrifft ("blinder Fleck"). Hier ist durch effektive Luftflächenkühlung und durch gesteigertes "Tropfenbombardement" die Temperatur an den angeströmten Flächen wesentlich niedriger.

In einer anderen Variante wird der kritische Teil des Abscheidekopfes 2 mit der größten Anlagerungsneigung durch eine elektrische Heizbandage 15 auf einer höheren Temperatur als der übrige Teil des Abscheidekopfes gehalten (Fig. 3 und 4).

Gemäß einer weiteren erfindungsgemäßen Funktionsverbesserung ist dem Abscheidekopf 2 ein erweiterter Raum 16 vorgelagert, in den ein Zulaufstutzen 9 für das Entkeimungsmittel radial hineinragt, und an den erweiterten Raum 16 ist eine umlaufende Auffangsicke 10 angeformt, die zum Abscheidekopf 2 hin verläuft. Im Hinblick auf eine funktionssichere Arbeitsweise, und zwar Vermeidung von Tropfenbildung, Verwirbelung und elektrischen Überschlägen, befindet sich der Zulaufstutzen 9 in einem definierten Abstand zur Auffangsicke 10. Durch die Verwendung einer solchen Auffangsicke 10 wird ein Abtropfen des Aerosols nach unten sicher verhindert. Das Ableiten der Flüssigkeit geschieht über einen von der Auffangsicke 10 aus wegführenden Ablaufstutzen 10a, wodurch die Heizbandage 15 in Fortfall gelangen kann (Fig. 3 und 4).

In einer abgewandelten Ausführung kann der Abscheidekopf 2 so betrieben werden, daß das Feinstaerosol von unten gegen die zu beschichtenden Flächen geführt wird, was ein Abtropfen automatisch verhindert und somit grundsätzlich keine Beheizung erfordert.

Die in Fig. 1 gezeigte zentrale Anordnung der Hochspannungs-Spitzenelektrode im Abscheidekopf 2 weist keine Isolierung im Zentralrohr auf, so daß zur Vorheizung des Abscheidekopfes 2 ein nicht leitendes Medium verwendet werden muß. Im Dauerbetrieb kann es in diesem Innenrohr zu Ablagerungen kommen, die dann Anlaß zu unerwunschten Leckströmen sind.

Als weiteres Merkmal wird deshalb erfindungsgemäß vorgeschlagen, im Zentrum des Abscheidekopfes 2 ein dichtes Keramikröhrchen 11 anzuordnen, das am oberen und unteren Ende durch eine Dichtung 12a, 12b fest mit dem Zentralrohr des Abscheidekopfes 2 verbunden ist (Fig. 4). In dieses Keramikröhrchen 11 wird die Koronaspitze 13 als langer dünner Draht eingeführt, der am unteren Ende mit einer noch zu optimierenden freien Länge herausragt. Auf diese Weise sind Längenänderungen und ein Service-Austausch der Koronaspitze, die über ein flexibles Hochspannungskabel zum Generator geführt werden kann, leicht auszuführen.

Auch kann die Spitzenelektrode in Form einer endseitig in das Zentralrohr des Abscheidekopfes 2 lösbar einsetzbaren oder aufsteckbaren Spitze 17 ausgestaltet sein, die mit einer im Zentralrohr verlaufenden Zuleitung 18 in Verbindung gebracht wird. Im Ausführungsbeispiel (Fig. 3) wird die Spitze 17 von einem Einsatzteil 19 aufgenommen.

Im Einsatz kann nicht ausgeschlossen werden, daß der Abscheidekopf 2, der aus Glas als elektrischer Isolator gefertigt ist, beschädigt wird. Um insbesondere bei lebensmitteltechnischen Anwendungen Glassplitter zu vermeiden, wird der Abscheidekopf 2 gemäß einer letzten erfindungsgemäßen Verbesserung mit einem reißfesten, hitze- und chemisch beständigen Kunststoffüberzug versehen, der in bekannter Weise durch Pulverbeschichtung und nachträgliches Einbrennen auf den Außen- und Innenflächen des Abscheidekopfes 2 angebracht wird. Dieser Kunststoffüberzug, der vorzugsweise transparent ist, sichert außerdem die Metallelektrode 4 des Abscheidekopfes 2 gegen mechanische, chemische oder elektro-chemische Korosion und verhindert wegen des hohen elektrischen Widerstandes einen elektrischen Durchschlag zwischen Abscheidekopf 2 und "Masse"-Elektrode 5 der Apparatur.

## Patentansprüche

1. Vorrichtung zum Entkeimen von Lebensmittelbehältern, insbesondere von Bechern aus Kunststoff zur Aufnahme von Milchprodukten, unter Verwendung eines Entkeimungsmittels, mit einem Aerosolgenerator mit MHz-Ultraschallwandler zum Erzeugen von Tröpfchen des Entkeimungsmittels und mit einer Abscheideeinrichtung, in der die mittels Luftströmung zugeführten Tröpfchen durch Korona-Entladung aufgeladen und elektrostatisch auf die Flächen eines Behälters niedergeschlagen werden, wobei die Abscheideeinrichtung aus einem in den Behälter eingreifenden Abscheidekopf (2) mit einer zentralen von einem Generator gespeisten Spitzenelektrode (13), aus einer den Behälter umschließenden äußeren Elektrode und aus einer Hilfselektrode (4) am endseitigen Teil des Abscheidekopfes besteht, die mit der äußeren Elektrode ein elektrisches Feld bildet, **dadurch gekennzeichnet,** daß nach einem meßbaren Rückgang oder nach Erlöschen des Koronastroms die Polarität der Spitzenelektroden (13) von negativer auf positive Spannung und umgekehrt schaltbar ist.

2. Vorrichtung nach Anspruch 1, mit einem den Strömungskanal des Abscheidekopfes (2) umgebenden erwärmten zweiten Strömungskanal, dadurch gekennzeichnet, daß der zweite Strömungskanal (2b) mit erwärmter Flüssigkeit beaufschlagbar ist.

3. Vorrichtung nach Anspruch 1 oder 2, dadurch gekennzeichnet, daß der Bereich des Abscheidekopfes (2) mit der größten Tröpfchenablagerungsneigung über ein elektrisches Heizelement (15) auf einer gegenüber der Temperatur des Abscheidekopfes (2) höheren Temperatur gehalten ist.

4. Vorrichtung nach Anspruch 1 bis 3, dadurch gekennzeichnet, daß dem Abscheidekopf (2) ein erweiterter Raum (16) vorgelagert ist und sich zwischen dem Raum (16) und dem Abscheidekopf (2) eine umlaufende Auffangsicke (10) befindet und daß in den erweiterten Raum (16) in einem definierten Funktionssicherheitsabstand zur Auffangsicke (10) ein Zulaufstutzen (9) für das Entkeimungsmittel radial hineinragt, vorzugsweise bis über die Mitte hinaus.

5. Vorrichtung nach Anspruch 4, dadurch gekennzeichnet, daß die Auffangsicke (10) einen Ablaufstutzen (10a) aufweist.

6. Vorrichtung nach Anspruch 1 bis 5, dadurch gekennzeichnet, daß die Spitzenelektrode von einem Draht (13) gebildet ist, der sich in einem im Zentrum des Abscheidekopfes (2) angeordneten Keramikröhrchen (11) befindet, das endseitig mit dem Zentralrohr des Abscheidekopfes (2) über Dichtmittel (12a, 12b) verbunden ist.

7. Vorrichtung nach Anspruch 1 bis 6, dadurch gekennzeichnet, daß die Spitzenelektrode in Form einer endseitig in das Zentralrohr des Abscheidekopfes (2) lösbar einsetzbaren oder aufsteckbaren Spitze (17) ausgestaltet ist, die mit einer im Zentralrohr verlaufenden Zuleitung (18) in Verbindung bringbar ist.

8. Vorrichtung nach Anspruch 1 bis 7, dadurch gekennzeichnet, daß er Abscheidekopf (2) auf seinen Außen- und Innenflächen mit einem reißfesten, hitze- und chemisch beständigen Überzug versehen ist.

9. Vorrichtung nach Anspruch 1 bis 8, dadurch gekennzeichnet, daß der Abscheidekopf (2) derart angeordnet ist, daß das Entkeimungsmittel vertikal von unten oder horizontal gegen die zu beschichtenden Behälterflächen geführt wird.

## Claims

1. A device for sterilizing food containers, in particular bowls of plastics material for accommodating dairy products, using a sterilising agent, having an aerosol generator with an MHz-ultrasonic transducer for generating droplets of the sterilising agent and a deposit device in which the droplets which are supplied by means of a flow of air are charged by corona discharge and electrostatically deposited on the surfaces of a container, wherein the deposit device comprises a deposit head (2) engaging into the container, with a central needle electrode (13) supplied by a generator, an outer electrode which surrounds the container, and an auxiliary electrode (4) which is disposed at the end portion of the deposit head and which forms an electrical field with the outer electrode, characterised in that after a measurable decline or after extinction of the corona flow the polarity of the needle electrodes (13) can be switched from negative to positive voltage and vice-versa.

2. A device according to claim 1 having a heated second flow passage which surrounds the flow passage of the deposit head (2), characterised in that the second flow passage (2b) can be supplied with heated fluid.

3. A device according to claim 1 or claim 2 characterised in that the region of the deposit head (2) with the greatest droplet deposit tendency is held by way of an electrical heating element (15) at a higher temperature than the temperature of the deposit head (2).

4. A device according to claims 1 to 3 characterised in that an enlarged chamber (16) is disposed upstream of the deposit head (2) and a peripherally extending catch channel (10) is disposed between the chamber (16) and the deposit head (2), and that a supply connection (9) for the sterilising agent projects radially into the enlarged chamber (16) at a defined operational safety spacing relative to the catch channel (10), preferably to a position beyond the centre of the chamber.

5. A device according to claim 4 characterised in that the catch channel (10) has a drain connection (10a).

6. A device according to claims 1 to 5 characterised in that the needle electrode is formed by a wire (13) disposed in a ceramic tube (11) which is arranged at the centre of the deposit head (2) and which is connected at its end to the central tube of the deposit head (2) by way of sealing means (12a, 12b).

7. A device according to claims 1 to 6 characterised in that the needle electrode is in the form of a tip member (17) which can be releasably fitted into or on to the central tube of the deposit head (2) and which can be brought into communication with a feed line (18) extending in the central tube.

8. A device according to claims 1 to 7 characterised in that the deposit head (2) is provided on its outside and inside surfaces with a rupture-resistant coating which is resistant to heat and chemicals.

9. A device according to claims 1 to 8 characterised in that the deposit head (2) is so arranged that the sterilising agent is guided vertically from below or horizontally against the container surfaces to be coated.

## Revendications

1. Dispositif pour stériliser des récipients pour produits alimentaires, notamment des gobelets en matière plastique destinés à recevoir des produits laitiers, par utilisation d'un produit de stérilisation, avec un générateur d'aérosol avec un convertisseur à ultrasons MHz pour produire des gouttelettes de produit de stérilisation et avec un dispositif de dépôt dans lequel les gouttelettes amenées par un courant d'air sont chargées par décharge à effet corona et déposées électrostatiquement sur les surfaces d'un récipient, le dispositif de dépôt étant constitué par une tête de dépôt (2) s'engageant dans le récipient avec une électrode à pointe (13) centrale, alimentée par un générateur, par une électrode extérieure entourant le récipient et par une électrode auxiliaire (4) à la partie terminale de la tête de dépôt, qui forme avec l'électrode extérieure un champ électrique, caractérisé en ce qu'après une baisse mesurable ou après extinction du courant corona, la polarité des électrodes à pointe (13) peut passer d'une tension négative à une tension positive et inversement.

2. Dispositif selon la revendication 1, avec un deuxième canal d'écoulement chauffé, entourant le canal d'écoulement de la tête de dépôt (2), caractérisé en ce que le deuxième canal d'écoulement (2b) peut être alimenté en liquide chauffé.

3. Dispositif selon la revendication 1 ou 2, caractérisé en ce que la région de la tête de dépôt (2) présentant la plus forte pente de dépôt de gouttelettes, est maintenue à une température supérieure à la température de la tête de dépôt (2), par un élément chauffant (15) électrique.

4. Dispositif selon les revendications 1 à 3, caractérisé en ce qu'un volume élargi (16) est placé devant la tête de dépôt (2) et en ce qu'entre le volume (16) et la tête de dépôt (2) se trouve une gorge de réception (10) continue et en ce que dans le volume élargi (16), à une distance de sécurité de fonctionnement définie par rapport à la gorge de réception (10), s'engage radialement une tubulure d'arrivée (9) du produit de stérilisation, de préférence jusqu'au-delà du milieu.

5. Dispositif selon la revendication 4, caractérisé en ce que la gorge de réception (10) comporte une tubulure de sortie (10a).

6. Dispositif selon les revendications 1 à 5, caractérisé en ce que l'électrode à pointe est formée par un fil (13) qui se trouve dans un tube céramique (11) placé au centre de la tête de dépôt (2), lequel tube est relié à son extrémité, avec le tube central de la tête de dépôt (2), par des moyens d'étanchéité (12a ; 12b).

7. Dispositif selon les revendications 1 à 6, caractérisé en ce que l'électrode à pointe est conçue sous la forme d'une pointe (17) à insérer ou à emboîter de manière amovible à l'extrémité du tube central de la tête de dépôt (2), pointe qui peut communiquer avec un conduit d'arrivée (18) s'étendant dans le tube central.

8. Dispositif selon les revendications 1 à 7, caractérisé en ce que la tête de dépôt (2) est pourvue sur ses surfaces extérieures et intérieures, d'un revêtement résistant aux déchirures, aux hautes températures et aux attaques chimiques.

9. Dispositif selon les revendications 1 à 8, caractérisé en ce que la tête de dépôt (2) est disposée de manière à ce que le produit de stérilisation arrive verticalement du bas ou horizontalement vers les surfaces du récipient à recouvrir.
